# EUROPÄISCHE PATENTSCHRIFT

(11) **EP 2 831 899 B1**
(45) Veröffentlichungstag und Bekanntmachung des Hinweises auf die Patenterteilung: **10.01.2018**
(21) Anmeldenummer: 13712560.5
(22) Anmeldetag: 27.03.2013
(51) Int. Cl.: H01H 49/00, H01H 50/04

(54) **SPULENBAUGRUPPE**
COIL ASSEMBLY
ENSEMBLE BOBINE

(30) Priorität: 30.03.2012 DE 102012006434
(43) Veröffentlichungstag der Anmeldung: 04.02.2015
(73) Patentinhaber: Phoenix Contact GmbH & Co. KG, 32825 Blomberg (DE)
(72) Erfinder: HOFFMANN, Ralf, 12349 Berlin (DE); ABEL, Olaf, 14542 Werder (DE); KUEHNE, Thomas, 10115 Berlin (DE)
(74) Vertreter: Blumbach Zinngrebe
(86) Internationale Anmeldenummer: PCT/EP2013/056574
(87) Internationale Veröffentlichungsnummer: WO 2013/144235

(56) Entgegenhaltungen:
- EP-A2- 1 246 214
- JP-A- H06 150 798
- US-A- 5 126 709

## Beschreibung

### Gebiet der Erfindung

Die Erfindung bezieht sich auf ein Verfahren zur Herstellung einer Spulenbaugruppe sowie auf diese Spulenbaugruppe selbst, insbesondere zur Verwendung in einem Relais, mit einem isolierenden Spulenkörper als Wickelträger, mit einer auf dem Spulenkörper gewickelten Spule und einem Anschlussblock an dem Spulenflansch zum Anschließen der Wickeldrahtenden an Anschlussstifte.

### Hintergrund der Erfindung

Die EP 2 187 418 A2 zeigt ein Relais, das ein Relaiskernelement mit einem Magnetkern, einem Joch, einer Spule und einem isolierenden Spulenkörper in Form zweier Rahmen aufweist, von denen der zweite Rahmen einen Spulenflansch mit einem Anschlussblock bildet, der über die Spulenachse hinausragt und in welchem zwei Anschlussstifte für die Wickeldrahtenden befestigt sind. Bei dieser Konstruktion des Relaiskernelementes ergibt sich eine Baulänge, die über die Baulänge des eigentlichen Spulenkörpers hinausreicht, wenn die Länge der Spulenachse von Spulenflansch zu Spulenflansch in Betracht gezogen wird.

Aus DE 84 28 722 U1 ist ein Spulenkörper mit einer Erregerwicklung zwischen umlaufenden Stirnflanschen bekannt, wobei an einem Stirnflansch ein Kunststoffbügel mit scharnierartigem Gelenk einstückig angespritzt und am anderen Stirnflansch nach Umklappen verrastbar ist. Bei dieser Konstruktion darf die Spule keine große Baulänge aufweisen. Der Kunststoffbügel weist Passöffnungen mit darin eingesteckten Anschlussstifte auf, die mit Wicklungsenden der Spule verlötbar sind. Nach Umklappen des Bügels ragen die Anschlussstifte mit ihren Enden über den Umfang der Spule hinaus, ohne jedoch die Länge der Spule zu beeinträchtigen.

Die US 4,912,438, US 5,153 543 und US 6,670,871 B1 zeigen polarisierte Relais mit einer Spulenanordnung, mit einem Wippanker und mit einem Basisgehäuse. Die Spulenanordnung umfasst einen magnetischen Kern, einen Spulenkörper, eine gewickelte Spule und einen Permanentmagneten. Das Basisgehäuse stellt einen oben offenen Kunststoffkasten dar, der an seinen Frontseiten stationäre Kontaktanschlüsse sowie Spulenanschlüsse und an seinen Seitenflächen Anschlussstifte aufweist. Der Wippanker ist oberhalb von Spulenanordnung und Basisgehäuse auf dem Permanentmagneten gelagert und trägt die beweglichen Kontaktanschlüsse der Relaisschalter. Wegen der seitlichen Anordnung der Anschlussstifte ist eine schmale Bauweise des Relais nicht möglich.

Die EP 1 246 214 A2 zeigt einen Elektromagnetaufbau mit einem Elektromagneten und einem Anker, der durch den Elektromagneten angetrieben wird, wobei der Elektromagnet eine Spule mit einer Spulenmittelachse umfasst, die auf einen isolierenden Spulenkörper gewickelt ist. Der Spulenkörper bildet einen Hohlkörper vorgegebener Länge, an dessen gegenüberliegenden Längsenden ein Paar ringförmiger Flansche angeordnet sind, wobei an symmetrischen Positionen am Rand eines der Flansche Endstützpunkte angeordnet sind, welche sich von dort in Längsrichtung des Hohlkörpers erstrecken, und wobei an den Endstützpunkten ein Paar Spulenanschlusselemente angeordnet sind, die jeweils mit gegenüberliegenden Drahtenden der Spule des Elektromagneten verbunden sind.

### Kurzbeschreibung der Erfindung

Der Erfindung liegt die Aufgabe zugrunde, eine Spulenbaugruppe mit Spule, isolierendem Spulenkörper und Anschlussblock zu schaffen, deren Baulänge, in Spulenachsrichtung gemessen, die Baulänge der Spule nicht wesentlich übersteigt, d. h. gegenüber dem Relaiskernelement der EP 2 187 418 A2 verkürzt ist. Dabei darf die Spule eine große Baulänge aufweisen. Ferner soll der Bauraum an der Spulenbaugruppe äußerst ausgenutzt werden können. Insbesondere soll die Spulenbaugruppe für ein solches Relais geeignet sein, dessen Anschlussstifte im radialen Außenbereich der Spule ansetzen.

Gemäß Erfindung wird ein Verfahren zur Herstellung einer Spulenbaugruppe vorgeschlagen, die zum Einbau in ein Relais geeignet ist und einen isolierenden Spulenkörper als Wickelträger, eine Spule sowie Anschlussstifte zur elektrischen Verbindung mit der Spule aufweist. Es wird der isolierende, eine Spulenachse aufweisende Spulenkörper mit einem solchen Anschluss-Spulenflansch bereitgestellt, an dem ein Anschlussblock schwenkbar befestigt ist. Der Anschlussblock, der die Anschlussstifte teilweise in einem isolierenden Blockkörper eingebettet aufnimmt, wird in Vorbereitungsstellung verbracht, in welchen er sich in den Raum außerhalb des zum Bewickeln benötigten Spulenaußenraumes erstreckt. Alsdann wird der Spulenkörper mit dem Wickeldraht bewickelt und die Wickeldrahtenden werden nahe des Anschlussspulenflansches aus der Spule herausgeführt und mit den zugehörigen Anschlussstiften verbunden. Danach werden die Anschlussstifte umgebogen. Als nächster Schritt erfolgt das Umbiegen des Anschlussblockes um einen Verformungsabschnitt gegenüber dem Spulenkörper. Dies führt auch zur Zugentlastung des Wickeldrahtes. Es kann so eine Spulenbaugruppe erzielt werden, bei der die Anschlussstifte gewissermaßen aus dem Spulen-Wickelraum und nicht aus einem Verlängerungsraum zur Spulenachse wegstreben oder sich in Ebenen seitlich von der Spule erstrecken. Im Verhältnis zu der Spulenlänge wird eine besonders kurz gebaute Spulenbaugruppe erzielt. Die Spulenbaugruppe kann getrennt von einer Polbaugruppe gehandhabt werden, bei der ein unmagnetisierter, ferromagnetischer Körper die zur Erzielung eines gepolten Relais aufmagnetisiert werden soll.

Die erfindungsgemäße Spulenbaugruppe kann in verschiedenen Varianten verwirklicht werden. Bei vielen Bauarten wird ein fest an den Anschlussspulenflansch angebrachter Ansatz mit einem flexibel-verformbaren Verbindungsbereich zum Anschlussblock benutzt, der aus seiner Vorbereitungsstellung in seine Endstellung verschwenkt wird.

In einer ersten Ausführungsform ist der Ansatz mit dem Anschlussblock über einen flexibel-verformbaren Gelenkabschnitt einstückig verbunden.

Bei anderen Ausführungsformen gibt es eine metallische Biegezone an einem metallischen Element, das einen der Anschlussstifte oder aber einen gesonderten Biegearm darstellen kann. Die Verbindung des Anschlussblockes mit dem am Anschlussspulenflansch angebrachten Ansatz kann auch über ein Torsionselement erfolgen.

Ausführungsbeispiele der Erfindung werden anhand der Zeichnung beschrieben.

### Kurzbeschreibung der Zeichnungen

Es zeigen:
Fig. 1 einen Spulenkörper mit einem
   Anschlussspulenflansch und einem einstückig angebrachten Anschlussblock in einer Vorbereitungsstellung,
Fig. 2 eine Spulenbaugruppe mit dem Anschlussblock in der Endstellung,
Fig. 3 einen Spulenkörper mit einem
   Anschlussspulenflansch und einem über einen Anschlussstift verbundenen Anschlussblock in Vorbereitungsstellung,
Fig. 4 eine Spulenbaugruppe mit Anschlussblock der Fig. 3 in der Endstellung,
Fig. 5 einen Spulenkörper mit Anschlussspulenflansch und einen über einen Biegearm verbundenen Anschlussblock in der Vorbereitungsstellung,
Fig. 6 die Spulenbaugruppe zu Fig. 5 mit an die Spule herangeschwenktem Anschlussblock,
Fig. 7 einen Spulenkörper mit Anschlussspulenflansch, der über eine Torsionsverbindung mit dem Anschlussblock verbunden ist, und
Fig. 8 die Spulenbaugruppe zu Fig. 7 mit Anschlussblock in der Endstellung.

### Detailbeschreibung der Erfindung

Fig. 1 und 2 zeigen eine erste Ausführungsform einer erfindungsgemäßen Spulenbaugruppe. Die Hauptteile der Spulenbaugruppe sind ein isolierender Spulenkörper 1, eine Spule 2 und ein Anschlussblock 3, der aus einer Vorbereitungsstellung der Fig. 1 in eine Endstellung der Fig. 2 zu schwenken ist. Der Spulenkörper 1 enthält ein Spulenrohr 10 mit Längshohlraum 14, wodurch eine Spulenachse 10a definiert wird, sowie zwei Flansche 11 und 12 am Ende des Spulenrohres 10. Der Flansch 11 hat Randkanten, wobei in Verlängerung der Randkante 11a die Schwenkung des Anschlussblockes 3 erfolgt. An der Randkante 11b des Flansches 11 ist ein Ansatz 13 fest angebracht, mit dem der Anschlussblock 3 integral verbunden ist. Der Anschlussblock 3 umfasst einen isolierenden Blockkörper 30 und einen flexiblen-verformbaren Gelenkabschnitt 31 in Verlängerung der Randkante 11a. Der Spulenkörper 1 mit Flanschansatz 13, Gelenkabschnitt 31 und Blockkörper 30 sind aus elektrisch isolierendem Material hergestellt, das sich zum Umspritzen von metallischen Teilen eignet. Solche metallischen Teile stellen die Anschlussstifte 35, 36 dar, die im Blockkörper 30 teilweise eingebettet-verankert sind und mit ihren Enden 35a, 36a aus dem Blockkörper 30 hervorstehen.

Fig. 1 zeigt den Spulenkörper 1 mit Anschlussblock 13 in der Vorbereitungsstellung vor Bewickeln des Spulenkörpers. Wie ersichtlich, ist das Spulenrohr 10 zwischen den Flanschen 11 und 12 von der Seite behinderungsfrei zugänglich, d. h. der Anschlussblock 3 befindet sich außerhalb des Umrisses des Anschluss-Spulenflansches 11 und außerhalb des zum Bewickeln benötigten Spulen-Wickelraumes. In dieser Stellung des Anschlussblockes 3 wird der Spulenkörper 1 bewickelt, wodurch die Spule 2 (Fig. 2) entsteht, die zwei nicht dargestellte Wickeldrahtenden aufweist, welche im Bereich des Flansches 11 aus der Spule herausgeführt sind und die mit den Anschlussstiften 35 und 36 zum Beispiel durch Löten verbunden werden. Danach werden die nach oben ragenden Enden 35a und 36a der Anschlussstifte 35, 36 umgebogen, um in eine Ebene parallel zur Spulenachse 10a zu gelangen. Alsdann wird der Gelenkabschnitt 31 des Anschlussblockes 3, der sich mit seinen Anschlussstiften 35 und 36 in einer Hauptebene quer zur Spulenachse 10a (Fig. 1) befindet, um eine Achse etwa in Verlängerung der Randkante 11a gebogen, sodass sich der Blockkörper 30 im Großen und Ganzen parallel zur Spulenachse 10a erstreckt, wie dies in Fig. 2 dargestellt ist.

Die neue Spulenbaugruppe zeichnet sich durch eine kurze Baulänge aus. Dabei sind die Anschlussstifte 35, 36 im Bauraum unmittelbar unterhalb der Spule 2 angeordnet, d. h. die Breite der Flansche 11, 12 deckt die Anschlussstifte 35, 36 ab. Die Spulenbaugruppe ist deshalb zum Einbau sowohl in kleine oder schmal gebaute Relais als auch in Relais mit langem Spulenkörper 1 bestens geeignet.

Mit Fig. 3 und 4 wird eine weitere Ausführungsform der neuen Spulenbaugruppe beschrieben. Gleichartige Teile tragen die gleichen Bezugszeichen wie bei der Ausführungsform nach Fig. 1 und 2. Der hauptsächlichste Unterschied besteht in der Verbindung zwischen Flanschansatz 13 und Blockkörper 30. Hierzu wird nämlich ein gekröpfter Anschlussstift 35 benutzt, der am oberen Ende 35a abgebogen ist und einen abgewinkelten Abschnitt 35b aufweist, der in dem Flanschansatz 13 verankert ist. Der Anschlussstift 35 weist noch zwischen den Abschnitten 35a und 35b eine Biegezone 35c auf, die in etwa in Verlängerung der Randkante 11a liegt. Auch der Anschlusstift 36 ist gekröpft, wie aus dem hervorstehenden Ende 36a ersichtlich. Die Spule 2 wird in schon beschriebener Weise auf den Spulenkörper 1 gewickelt, während sich der Anschlussblock 30 in seiner Vorbereitungsstellung gemäß Fig. 3 befindet. Danach werden die Wickeldrahtenden 21 und 22 an die Anschlussstiftenden 35a und 36a angelötet oder sonstwie verbunden. Alsdann wird der Anschlussstift 35 um seine Biegezone 35c gebogen, sodass der Anschlussblock 3 die in Fig. 4 dargestellte Endstellung einnimmt, in welcher die Hauptebene des Anschlussblockes 30 parallel zur Spulenachse 10a verläuft.

Fig. 5 und 6 zeigen eine dritte Ausführungsform der Erfindung. Es werden sich entsprechende Teile mit den gleichen Bezugszeichen versehen. Das charakteristische Merkmal der dritten Ausführungsform ist ein Biegearm 37, dessen erster Schenkel 37a im Blockkörper 30 verankert ist, während der zweite Schenkel 37b im Flanschansatz 13 verankert ist. Der Biegearm 37 kann ein abgewinkeltes Teil gemäß den Abschnitten 35a, 35b und 35c des Anschlussstiftes 35 darstellen, der noch ein abgekröpftes Gabelende 35a besitzen kann. Der Spulenkörper 1 wird bewickelt und die Drahtenden 21, 22 werden mit den freien Enden 35a und 36a der Anschlussstifte 35, 36 elektrisch leitend verbunden. Wie zuvor beschrieben wird der Anschlussblock 3 aus der in Fig. 5 dargestellten Vorbereitungsstellung in die Endstellung gemäß Fig. 6 geschwenkt, wobei die Biegzone 37c des Biegearms 37 bleibend verformt wird.

Fig. 7 und 8 zeigen eine vierte Ausführungsform der Erfindung. Es werden die gleichen Bezugszahlen wie zuvor benutzt. Der Ansatz 13 am Anschlussspulenflansch 11 weist einen nach unten reichenden Fortsatz 13a auf, um einen Torsionsschenkel 38a eines knieförmigen Verbindungselementes 38 aufzunehmen. Der abgewinkelte Schenkel des Verbindungselementes 38 reicht in den Blockkörper 30 hinein und ist dort verankert. In der Vorbereitungsstellung gemäß Fig. 7 erstreckt sich die Hauptebene des Anschlussblockes 3 quer zur Spulenachse 10a und in dieser Vorbereitungsstellung wird die Spule 2 bewickelt, wonach die Wickeldrahtenden 21, 22 an ihre zugehörigen Anschlussstifte 35, 36 angelötet oder sonstwie leitend befestigt werden. Danach wird der Anschlussblock 3 aus der Stellung der Fig. 7 in die Stellung nach Fig. 8 geschwenkt, wobei der Torsionsschenkel 38a des knieförmigen Verbindungselementes 38 tordiert wird und eine bleibende Verformung erfährt.

Es ist dem Fachmann ersichtlich, dass die vorstehend beschriebenen Ausführungsformen beispielhaft zu verstehen sind, und die Erfindung nicht auf diese beschränkt ist, sondern in vielfältiger Weise variiert werden kann, ohne den Schutzbereich der Ansprüche zu verlassen. Ferner definieren die Merkmale unabhängig davon, ob sie in der Beschreibung, den Ansprüchen, den Figuren oder anderweitig offenbart sind, auch einzeln wesentliche Bestandteile der Erfindung, selbst wenn sie zusammen mit anderen Merkmalen gemeinsam beschrieben sind.

## Patentansprüche

1. Verfahren zur Herstellung einer Spulenbaugruppe, die zum Einbau in ein Relais geeignet ist und einen isolierenden Spulenkörper (1) als Wickelträger, eine Spule (2) und Anschlussstifte (35, 36) zur elektrischen Verbindung mit der Spule aufweist, mit folgenden Schritten:
a) Bereitstellen des isolierenden, eine Spulenachse (10a) aufweisenden Spulenkörpers (1), der einen Anschluss-Spulenflansch (11) mit einer ersten Randkante (11a) und einer zweiten, dazu senkrechten Randkante (11b) sowie mit einem randständig an der zweiten Randkante angebrachten Ansatz (13) aufweist, zu welchem ein Anschlussblock (3) schwenkbar befestigt ist, der sich in Vorbereitstellung außerhalb des Umrisses des Anschluss-Spulenflansches (11) und außerhalb des zum Bewickeln benötigten Spulen-Wickelraumes erstreckt und die Anschlussstifte (35, 36) teilweise in einen isolierenden Blockkörper (30) eingebettet aufnimmt;
b) Bewickeln des Spulenkörpers (1) mit Wickeldraht zur Herstellung der Spule (2) und Herausführen der Wickeldrahtenden (21, 22) nahe des Spulenendes bei dem Anschluss-Spulenflansch (11);
c) Verbinden der Anschlussstifte (35, 36) mit den zugehörigen Wickeldrahtenden (21, 22); und
d) Schwenken des Anschlussblockes (3) um eine Achse, die sich nahe der Verlängerung der ersten Randkante (11a) des Anschluss-Spulenflansches (11) erstreckt, in eine Endstellung in Überdeckung mit dem Spulen-Wickelraum, wobei ein Verformungsabschnitt (31, 35c, 37c, 38a) umgebogen wird.

2. Spulenbaugruppe, umfassend
- einen isolierenden Spulenkörper (1) als Wickelträger mit einer Spulenachse (10a) und mit einem an einem Achsende angebrachten Anschluss-Spulenflansch (11), der eine erste Randkante (11a) und eine zweite, dazu senkrechte Randkante (11b) sowie einen an der zweiten Randkante randständig angebrachten Ansatz (13) aufweist,
- eine Spule (2), die auf dem Spulenkörper (1) gewickelt ist und Wickeldrahtenden (21, 22) aufweist, die bei fertig hergestellter Spulenbaugruppe mit wenigstens einem ersten und zweiten Anschlussstift (35, 36) verbunden sind, **gekennzeichnet durch**
- einen Anschlussblock (3), der an dem Ansatz (13) befestigt ist sowie um eine sich nahe der Verlängerung der ersten Randkante (11a) erstreckende Achse unter verformendem Biegen schwenkbar ist und die Anschlussstifte (35, 36) teilweise in einem isolierenden Blockkörper (30) eingebettet aufnimmt,
wobei die Befestigung des Anschlussblockes (3) an dem Ansatz (13) einen umbiegbar verformbaren Verbindungsbereich (31, 35c, 37c, 38a) darstellt, so dass der Anschlussblock (3) vor Bewicklung des Spulenkörpers (1) eine Vorbereitungsstellung außerhalb des zum Bewickeln benötigten Spulen-Wickelraumes einnehmen kann und nach Bewickeln in eine Endstellung in Überdeckung mit dem Spulen-Wickelraum geschwenkt werden kann.

3. Spulenbaugruppe nach Anspruch 2,
wobei der am Anschluss-Spulenflansch (11) fest angebrachten Ansatz (13) mit dem Anschlussblock (3) über einen flexibel-verformbaren Gelenkabschnitt (31) verbunden ist, der die Positionierung des Anschlussblockes (3) mit den darin teilweise eingebetteten Anschlussstiften (35, 36) in die Vorbereitungsstellung und die Endstellung ermöglicht.

4. Spulenbaugruppe nach Anspruch 3,
wobei die Anschlussstifte (35, 36) in der Vorbereitungsstellung sich in einer Ebene quer zur Spulenachse (10a) befinden und die spulennahen Enden (35a, 36a) der Anschlussstifte (35, 36) in der Endstellung in eine zur Spulenachse (10a) parallele Ebene gebogen sind.

5. Spulenbaugruppe nach Anspruch 2,
wobei der Ansatz (13) von einem abgebogenen Schenkel (35b) des ersten Anschlussstiftes (35) durchsetzt wird, dessen weiterer Schenkel (35a), zusammen mit dem zweiten Anschlussstift (36), den isolierenden Blockkörper (30) des Anschlussblockes (3) durchsetzt,
und wobei der abgebogene Schenkel (35b) des ersten Anschlussstiftes (35) eine Biegezone (35c) zum Abwinkeln des ersten Anschlussstiftes (35) aufweist, um den Anschlussblock (3) aus seiner Vorbereitungsstellung quer zur Spulenachse (10a) in seine Endstellung parallel zur Spulenachse (10a) zu bringen.

6. Spulenbaugruppe nach Anspruch 2,
wobei in dem Ansatz (13) ein abgebogener Schenkel (37b) eines Biegearmes (37) verankert ist, dessen weiterer Schenkel (37a), zusammen mit den Anschlussstiften (35, 36), in dem isolierenden Blockkörper (30) des Anschlussblockes (3) verankert ist, und wobei der abgebogene Schenkel (37b) des Biegearmes (37) eine Biegezone (37c) zum Abwinkeln des Biegearmes (37) aufweist, um den Anschlussblock (3) aus seiner Vorbereitungsstellung quer zur Spulenachse (10a) in seine Endstellung parallel zur Spulenachse (10a) zu bringen.

7. Spulenbaugruppe nach Anspruch 2,
wobei in dem Ansatz (13) ein Torsionsschenkel (38a) eines knieförmigen Verbindungselementes (38) verankert ist, während der andere Schenkel des Verbindungselementes (38) im isolierenden Blockkörper (30) des Anschlussblockes (3) verankert ist, und
wobei der Anschlussblock (3) mit seinen Anschlussstiften (35, 36) aus seiner Vorbereitungsstellung quer zur Spulenachse (10a) in seine Endstellung parallel zur Spulenachse (10a) durch Tordieren des Torsionsschenkels (38a) gebracht werden kann.

## Claims

1. A method for producing a coil assembly suitable for being installed in a relay and comprising an insulating coil former (1) as a winding support, a coil (2), and terminal pins (35, 36) for electrical connection to the coil, comprising the steps of:
a) providing the insulating coil former (1) which defines a coil axis (10a) and has a coil connection flange (11) with a first peripheral edge (11a) and a second peripheral edge (11b) perpendicular thereto, and an extension (13) extending from the second peripheral edge, with a connection block (3) pivotally joined thereto which in a preparatory position extends outside the outline of the coil connection flange (11) and outside the coil winding space required for winding, and which accommodates the terminal pins (35, 36) partially embedded in an insulating block body (30);
b) winding a winding wire around the coil former (1) to produce the coil (2) and leading out the winding wire ends (21, 22) close to the coil end at the coil connection flange (11);
c) connecting the terminal pins (35, 36) to associated winding wire ends (21, 22); and
d) pivoting the connection block (3) about an axis extending approximately in extension of the first peripheral edge (11a) of the coil connection flange (11) into a final position overlapping the coil winding space, while a deformation section (31, 35c, 37c, 38a) is bent.

2. A coil assembly, comprising:
- an insulating coil former (1) as a winding support, which defines a coil axis (10a) and has a coil connection flange (11) mounted on an axial end, which coil connection flange has a first peripheral edge (11a) and a second peripheral edge (11b) perpendicular thereto, and an extension (13) attached to the second peripheral edge;
- a coil (2) wound around the coil former (1) and having winding wire ends (21, 22) which are connected to at least a first and a second terminal pin (35, 36) when the coil assembly is completed;
**characterized by**
- a connection block (3) which is joined to the extension (13) and is pivotable around an axis that extends approximately in extension of the first peripheral edge (11a) by being bent and thereby being deformed, and which accommodates the terminal pins (35, 36) partially embedded in an insulating block body (30); wherein the joint between the connection block (3) and the extension (13) is a joining area (31, 35c, 37c, 38a) that is deformable by being bent so that prior to applying the winding around the coil former (1) the connection block (3) can be placed in a preparatory position outside the coil winding space required for winding, and can be pivoted into a final position overlapping the coil winding space when the winding has been completed.

3. The coil assembly according to claim 2,
wherein the extension (13) fixed to the coil connection flange (11) is joined to the connection block (3) through a flexible deformable hinge portion (31) which enables to position the connection block (3) with the terminal pins (35, 36) partially embedded therein in the preparatory position and in the final position.

4. The coil assembly according to claim 3,
wherein in the preparatory position the terminal pins (35, 36) are in a plane transversely to the coil axis (10a), and wherein in the final position the ends (35a, 36a) of the terminal pins (35, 36) proximal to the coil are bent into a plane in parallel to the coil axis (10a) .

5. The coil assembly according to claim 2,
wherein a deflected leg (35b) of the first terminal pin (35) extends through the extension (13), and wherein the other leg (35a) thereof as well as the second terminal pin (36) extend through the insulating block body (30) of the connection block (3);
and wherein the deflected leg (35b) of the first terminal pin (35) has a bending zone (35c) for bending the first terminal pin (35) to bring the connection block (3) from its preparatory position transversely to the coil axis (10a) to its final position in parallel to the coil axis (10a).

6. The coil assembly according to claim 2,
wherein a deflected leg (37b) of a bending arm (37) is anchored in the extension (13), and the other leg (37a) thereof as well as the terminal pins (35, 36) are anchored in the insulating block body (30) of the connection block (3), and wherein the deflected leg (37b) of the bending arm (37) has a bending zone (37c) for bending the bending arm (37) to bring the connection block (3) from its preparatory position transversely to the coil axis (10a) to its final position in parallel to the coil axis (10a).

7. The coil assembly according to claim 2,
wherein a torsion leg (38a) of an elbow-shaped joining member (38) is anchored in the extension (13), while the other leg of the joining member (38) is anchored in the insulating block body (30) of the connection block (3); and
wherein the connection block (3) with its terminal pins (35, 36) can be brought from its preparatory position transversely to the coil axis (10a) to its final position in parallel to the coil axis (10a) by twisting the torsion leg (38a).

## Revendications

1. Procédé de fabrication d'un ensemble bobine, qui est conçu pour être monté dans un relais et comprend un corps de bobine isolant (1) comme support de bobine, une bobine (2) et des broches de raccordement (35, 36) pour la connexion électrique à la bobine, comprenant les étapes suivantes :
a) la fourniture du corps de bobine isolant (1) comportant un axe de bobine (10a), lequel corps présente une bride de bobine de raccordement (11) pourvue d'un premier bord marginal (11a) et d'un deuxième bord marginal (11b), perpendiculaire à celui-ci, ainsi que d'une partie saillante (13) montée de façon marginale sur le deuxième bord marginal, partie saillante par rapport à laquelle un bloc de raccordement (3) est fixé de manière pivotante, lequel s'étend, dans une position de préparation, à l'extérieur du contour de la bride de bobine de raccordement (11) et à l'extérieur de l'espace d'enroulement nécessaire à l'enroulement, et reçoit les broches de raccordement (35, 36) en partie insérées dans un corps de bloc isolant (30) ;
b) l'enroulement du corps de bobine (1) par un fil d'enroulement pour obtenir la bobine (2) et l'extraction des extrémités du fil d'enroulement (21, 22) à proximité de l'extrémité de la bobine au niveau de la bride de bobine de raccordement (11) ;
c) la liaison des broches de raccordement (35, 36) aux extrémités de fil d'enroulement (21, 22) associées ; et
d) le pivotement du bloc de raccordement (3) autour d'un axe, qui s'étend à proximité du prolongement du premier bord marginal (11a) de la bride de bobine de raccordement (11), dans une position finale, en coïncidence avec l'espace d'enroulement de bobine, dans lequel une section de déformation (31, 35c, 37c, 38a) est repliée.

2. Ensemble bobine, comprenant :
- un corps de bobine isolant (1) comme support de bobine, comportant un axe de bobine (10a) et une bride de bobine de raccordement (11) montée à une extrémité de l'axe, laquelle bride comporte un premier bord marginal (11a) et un deuxième bord marginal (11b), perpendiculaire à celui-ci, ainsi qu'une partie saillante (13) montée de façon marginale sur le deuxième bord marginal,
- une bobine (2), qui est enroulée sur le corps de bobine (1) et qui présente des extrémités de fil d'enroulement (21, 22), qui, une fois l'ensemble bobine entièrement terminé, sont reliées à au moins une première et une deuxième broche de raccordement (35, 36),
**caractérisé par** :
- un bloc de raccordement (3), qui est fixé à la partie saillante (13) et peut pivoter autour d'un axe s'étendant à proximité du prolongement du premier bord marginal (11a), ce qui entraîne un pliage avec déformation, et qui reçoit les broches de raccordement (35, 36) en partie dans un corps de bloc isolant (30),
dans lequel la fixation du bloc de raccordement (3) à la partie saillante (13) représente une zone de liaison (31, 35c, 37c, 38a) déformable en pouvant se replier, de sorte que le bloc de raccordement (3), avant l'enroulement du corps de bobine (1), peut occuper une position de préparation à l'extérieur de l'espace d'enroulement de bobine nécessaire à l'enroulement et, après l'enroulement, peut être amené à pivoter dans une position finale en coïncidence avec l'espace d'enroulement de bobine.

3. Ensemble bobine selon la revendication 2,
dans lequel la partie saillante (13) montée fixe sur la bride de bobine de raccordement (11) est reliée au bloc de raccordement (3) par l'intermédiaire d'une section articulée (31) déformable de manière flexible, qui permet le positionnement du bloc de raccordement (3), dans lequel les broches de raccordement (35, 36) sont insérées en partie, dans la position de préparation et la position finale.

4. Ensemble bobine selon la revendication 3,
dans lequel les broches de raccordement (35, 36), dans la position de préparation, se situent dans un plan transversal à l'axe de bobine (10a) et les extrémités (35a, 36a) des broches de raccordement (35, 36), proches de la bobine, dans la position finale, sont pliées dans un plan parallèle à l'axe de bobine (10a).

5. Ensemble bobine selon la revendication 2,
dans lequel la partie saillante (13) est traversée par une branche (35b) pliée de la première broche de raccordement (35), dont l'autre branche (35a), conjointement avec la deuxième broche de raccordement (36), traverse le corps de bloc isolant (30) du bloc de raccordement (3),
et dans lequel la branche (35b) pliée de la première broche de raccordement (35) présente une zone de pliage (35c) pour le coudage de la première broche de raccordement (35), afin d'amener le bloc de raccordement (3) de sa position de préparation transversalement à l'axe de bobine (10a) dans sa position finale parallèlement à l'axe de bobine (10a).

6. Ensemble bobine selon la revendication 2,
dans lequel une branche (37b) pliée d'un bras flexible (37), dont l'autre branche (37a) est ancrée conjointement avec les broches de raccordement (35, 36) dans le corps de bloc isolant (30) du bloc de raccordement (3), est ancrée dans la partie saillante (13), et dans lequel la branche (37b) pliée du bras flexible (37) présente une zone de pliage (37c) pour le coudage du bras flexible (37), afin d'amener le bloc de raccordement (3) de sa position de préparation transversalement à l'axe de bobine (10a) dans sa position finale parallèlement à l'axe de bobine (10a).

7. Ensemble bobine selon la revendication 2,
dans lequel une branche de torsion (38a) d'un élément de liaison (38) coudé est ancrée dans la partie saillante (13), tandis que l'autre branche de l'élément de liaison (38) est ancrée dans le corps de bloc isolant (30) du bloc de raccordement (3), et
dans lequel le bloc de raccordement (3) peut être amené avec ses broches de raccordement (35, 36), par torsion de la branche de torsion (38a), de sa position de préparation transversalement à l'axe de bobine (10a) dans sa position finale parallèlement à l'axe de bobine (10a).
